# EUROPÄISCHE PATENTSCHRIFT

(11) **EP 0 788 877 B1**
(45) Veröffentlichungstag und Bekanntmachung des Hinweises auf die Patenterteilung: **16.08.2000**
(21) Anmeldenummer: 97101603.5
(22) Anmeldetag: 03.02.1997
(51) Int. Cl.: B41F 9/06, B41F 31/02

(54) **Kammerrakel**
Ink rail device
Chambre de racle

(30) Priorität: 09.02.1996 DE 29602257 U
(43) Veröffentlichungstag der Anmeldung: 13.08.1997
(73) Patentinhaber: M.A.N.-ROLAND Druckmaschinen Aktiengesellschaft, 63012 Offenbach (DE)
(72) Erfinder: Schönberger, Wolfgang, 86356 Neusäss (DE)
(74) Vertreter: Schober, Stefan, Dipl.-Ing.

(56) Entgegenhaltungen:
- EP-A- 0 294 022
- DE-A- 4 425 478

## Beschreibung

Die Erfindung betrifft eine Kammerrakel zur Einfärbung eines Vertiefungen zur Farbaufnahme aufweisenden Zylinders einer Druckmaschine. Gemäß dem Oberbegriff des Anspruchs 1. Bei dem Zylinder kann es sich z. B. um einen Tiefdruckformzylinder oder eine Rasterwalze eines Kurzfarbwerkes handeln.

Die DE 44 25 478 A1 zeigt eine Kammerrakel zur Einfärbung eines Vertiefungen zur Farbaufnahme aufweisenden Zylinders einer Druckmaschine. Sie weist Rakeln auf, die sich entsprechend ihrem Verschleiß selbstätig auf den Zylinder zu nachstellen. Die Rakeln führen dabei eine rotative Bewegung aus, wobei sie hierzu, da an der Farbkammerbildung beteiligt, zum relativ zu ihnen stillstehenden Kammerrakelkörper abgedichtet werden müssen. Die Abdichtung erfolgt mit berührender Dichtung oder berührungslos als Spaltdichtung. Die Dichtstelle wird mit Druckfarbe benetzt, die in Druckpausen erkaltet und dadurch zäh wird. Bei längeren Druckpausen, z. B. nach einem Tag, trocknet die Farbe regelrecht ein. Die Rakelnachführung geht dadurch schwer oder bleibt ganz stehen. Es wird dadurch die Oberfläche der einzufärbenden Walze nicht sauber abgerakelt und zu viel Farbe an die nächsten Walzen weitergegeben. Durch höhere Rakelanstellkräfte ist das Problem auch nicht lösbar, da in Abhängigkeit vom Verklebungsgrad keine Konstanz des Anstelldrucks erzielt wird. Außerdem ist bei einer hohen Anstellkraft der Verschleiß des abzurakelnden Zylinders und der Rakel hoch. Ferner besteht die Gefahr, daß die Rakel wegknickt.

Die EP-A-294 022 stellt ebenfalls eine Kammerrakel vor, bei der eine Rakel auf den einzufärbenden Formzylinder zu und von diesem wegschwenkbar ist, wobei der Rakelhalter den Kammerrakelkorper im farbführenden Bereich kontaktiert.

Die DE 42 13 660 C2 zeigt eine Kammerrakel, bei der die Arbeits- und die Schließrakel in jeweils einem Längsschlitz des Kammerrakelkörpers schiebbar aufgenommen sind und mittels Federn gegen den einzufärbenden Zylinder gedrückt werden. Hier dringt Farbe in den Führungsspalt zwischen Rakelmesser und Kammerrakelkörper ein und füllt den Längsschlitz gegebenenfalls völlig. Es verklebt die Farbe die Rakeln, was zu den bereits genannten Problemen führt.

Es ist die Aufgabe der Erfindung, eine Kammerrakel zu schaffen, bei der das Verkleben der relativ zueinander beweglichen Teile der Rakel und des Kammerrakelkörpers mit Farbe vermieden wird.

Erfindungsgemäß wird die Aufgabe bei einer gattungsgemäßen Kammerrakel durch die Anwendung der Merkmale des Kennzeichens des Anspruchs 1 gelöst. Dank der Abrückmöglichkeit ist in Druckpausen ein derartiger Abstand zwischen der Rakel und Dicht- und Führungselementen schaffbar, daß die ansonsten an Spaltstellen durch Kapillarkräfte festgehaltene Farbe abfließen kann. Auch werden für Farbansammlungen Abflußmöglichkeiten geschaffen. Da das Öffnen der Kontakt- bzw. Spaltstellen vorteilhaft unmittelbar nach dem Drucken erfolgt, kann die noch warme und zu diesem Zeitpunkt noch relativ fließfähige Farbe leicht abfließen. Die Kammerrakel kann nun in diesem Zustand beliebig lange verbleiben, ohne daß dabei die Rakelnachführelemente verkleben.

Weitere Merkmale und Vorteile ergeben sich aus den Unteransprüchen in Verbindung mit der Beschreibung.

Die Erfindung soll nachfolgend an einigen Ausführungsbeispielen näher erläutert werden. In den zugehörigen Zeichnungen zeigen:
- Fig. 1 bis 4:: vier verschiedene Kammerrakeln, wobei
- Fig. 1.1 bis 4.1: die an den einzufärbenden Zylinder angestellten,
- Fig. 1.2 bis 4.2: die abgestellten Kammerrakeln im Schnitt zeigen.
- Fig. 2.3: ist die Ansicht Z nach Fig. 2.2.

In den Figuren 1.1 und 1.2 ist eine Kammerrakel 1 gezeigt, die an einen einzufärbenden und hierzu Vertiefungen zur Farbaufnahme aufweisenden Zylinder 2 anstellbar ist. Bei dem Zylinder 2 kann es sich beispielsweise um eine Rasterwalze eines Farbwerkes einer Druckmaschine handeln. Die Kammerrakel 1 weist eine zum Zylinder 2 hin offene Farbkammer 3 auf, die von einem Kammerrakelkörper 4, einer Arbeitsrakel 5, einer Schließleiste 6, die zum Zylinder 2 beabstandet ist, und stirnseitig durch Seitenteile begrenzt wird. Letztere sind nicht dargestellt. Die Seitenteile können als Blechteile ausgebildet sein und auf den Stirnseiten der Arbeitsrakel 5 und der Schließleiste 6 aufliegen. Sie können aber auch von Wänden des Kammerrakelkörpers 4 gebildet werden. Auch könnte die Arbeitsrakel 5 bei weitgehender Bewegung in Richtung ihrer Ebene über die Seitenteile überstehen und an diesen aufliegen. Dies ist jedoch nicht Gegenstand der Erfindung und wird deshalb, auch bei den Folgebeispielen, nicht näher beschrieben. Die Arbeitsrakel 5 ist an einer Halterung 7 befestigt, die mittels Lagerbolzen 8 am Kammerrakelkörper 4 gelagert ist. Die Halterung 7 wird von der Kraft einer sich am Kammerrakelkörper 4 abstützenden Druckfeder 9 beaufschlagt, wodurch die Arbeitsrakel 5 gegen den Zylinder 2 gedrückt und entsprechend dem Verschleiß nachgeführt wird. Eine Nachführstellung ist gestrichelt eingezeichnet. Die Halterung 7 besitzt eine Dichtfläche 10, die zusammen mit einer Dichtkante 11 des Kammerrakelkörpers 4 eine Spaltdichtung bildet. Die Größe des Spaltes beträgt etwa 0,1 bis 1,0 mm. Auch bei den Folgebeispielen sind Spaltdichtungen ähnlich dimensioniert. Vorteilhaft ist die Dichtfläche 10 mit dem Radius um den Schwenkpunkt der Halterung 7 gekrümmt (Lagerbolzen 8), wodurch die Spaltbreite beim Schwenken konstant gehalten wird. Fig. 1.1. zeigt die Kammerrakel 1 im an den Zylinder 2 angestellten Zustand. Sie ist dabei mit Farbe gefüllt und färbt den sich drehenden Zylinder 2 ein.

Fig. 1.2 zeigt die Kammerrakel 1 im abgestellten Zustand. Die Mittel für das Abstellen sind nicht Gegenstand der Erfindung und deshalb nicht dargestellt. In diesem Zustand schwenkt die Druckfeder 9 die Halterung 7 in die gezeichnete Lage nach oben, da die Arbeitsrakel 5 sich nicht mehr am Zylinder 2 stützt und keine Gegenkraft zur Kraft der Druckfeder 9 aufbringt. Bei dieser Schwenkbewegung der Halterung 7 rücken die Dichtfläche 10 und die Dichtkante 11 voneinander ab und öffnen die Spaltdichtung. Diese Dichtelemente sind dadurch beabstandet und können nicht miteinander verkleben, und die auf ihnen befindliche Farbe fließt ab.

Die Folgebeispiele zeigen andere Varianten für Abrückmöglichkeiten der Rakel wie auch weitere Kammerrakelgestaltungen. So weist die Kammerrakel 12 gemäß Fig. 2.1 und 2.2 statt einer Schließleiste eine Schließrakel 13 auf. An der Bildung der Farbkammer 14 sind weiterhin ein Kammerrakelkörper 15 sowie eine Arbeitsrakel 16 beteiligt. Hinsichtlich der nicht dargestellten Seitenteile gilt das zu Fig. 1 Gesagte. Es werden deshalb hier, wie auch bei den noch folgenden Ausführungsbeispielen keine sich wiederholenden Ausführungen gemacht. Ebenso wird der Einfachheit halber für den Zylinder die Positionsziffer 2 beibehalten. Die die Arbeitsrakel 16 beherbergende Halterung 17 ist in einer Geradführung 18 des Kammerrakelkörpers 15 geradlinig verfahrbar. Zugfedern 19 sind am Kammerrakelkörper 15 und an der Halterung 17 eingehängt und ziehen die Arbeitsrakel 16 gegen den Zylinder 2. Die Halterung 17 weist eine ebene Dichtfläche 20 auf, die mit einer Dichtkante 21 des Kammerrakelkörpers 15 zusammenarbeitend eine Spaltdichtung bildet. Die Schließrakel 13 ist in einen Längsschlitz 22 des Kammerrakelkörpers 15 eingesteckt und wird von sich im Grund des Längsschlitzes 22 abstützenden Druckfedern 23, 24 gegen den Zylinder 2 gedrückt.

Beim Abstellen der Kammerrakel 15 vom Zylinder 2 (Fig. 2.2) können sich die Arbeitsrakel 16 und die Schließrakel 13 nicht mehr am Zylinder 2 abstützen. Folglich zieht die Zugfeder 19 die Halterung 17 ein, wobei die Dichtfläche 20 von der Dichtkante 21 abgerückt wird. Das nunmehrige Abfließen der Farbe von derartigen dichtenden Elementen wurde bereits bei Fig. 1 genau geschildert, weshalb hier, wie auch bei den folgenden Ausführungsbeispielen, darauf verzichtet werden kann. Die ebenfalls vom Zylinder 2 freigegebene Schließrakel 13 wird unter der Wirkung der Druckfedern 23, 24 derart aus dem Längsschlitz 22 geschoben, daß sie nur noch mit seitlichen Haltestegen 25, 26 in diesem geführt wird. Zwischen den Haltestegen 25, 26 sind die Führungsflächen 27, 28 ausgespart, so daß die herausgefahrene Führungsflächen 27, 28 im Längsschlitz 22 nicht verkleben können.

In den Figuren 3.1 und 3.2 ist eine Kammerrakel 29 gezeigt, deren Farbkammer 30 von einem Kammerrakelkörper 31, einer Arbeitsrakel 32 und einer Schließrakel 33 begrenzt wird. Die Arbeitsrakel 32 ist an einer Halterung 34 befestigt, die mittels Lagerbolzen 35 schwenkbar am Kammerrakelkörper 31 gelagert ist. Die Schließrakel 33 wird von einer Halterung 36 aufgenommen, die mittels Lagerbolzen 37 ebenfalls am Kammerrakelkörper 31 schwenkbar gelagert ist. In diesem Ausführungsbeispiel werden die Arbeitsrakel 32 und die Schließrakel 33 mittels Arbeitszylindern 38, 39 an den einzufärbenden Zylinder 2 angedrückt und nachgestellt. Hierzu greifen die Arbeitszylinder 38, 39 an den Halterungen 34, 36 an und stützen sich am Kammerrakelkörper 31 ab. Hier dient als Dichtfläche 40, die mit einer Dichtkante 41 eine Spaltdichtung bildet, eine Seitenfläche der Arbeitsrakel 32. Für die Abdichtung der Halterung 36 gegenüber dem Kammerrakelkörper 31 ist in letzteren eine Dichtung 42 eingelassen, die mit einer Dichtfläche 43 zusammenarbeitet, die vorteilhaft eine Krümmung mit dem Radius um den Schwenkpunkt der Halterung 36 (Lagerbolzen 37) aufweist.

In diesem Ausführungsbeispiel braucht für das Abrücken der verklebungsgefährdeten Teile die Kammerrakel 29 nicht vom einzufärbenden Zylinder abgestellt zu werden. Es genügt ein Signal, mit dem die Arbeitszylinder 38, 39 umgesteuert werden. Die einfahrenden Kolbenstangen der Arbeitszylinder 38, 39 schwenken die Halterungen 34, 36 in die in Fig. 3.2 gezeigte Position. Nunmehr ist die Arbeitsrakel 32 mit ihrer Dichtfläche 40 von der Dichtkante 41 abgerückt. Es ist weiterhin die Dichtfläche 43 der Halterung 36 von der Dichtung 42 weggeschwenkt. Die Kammerrakel 29 selbst ist in Fig. 3.2 in ihrer vom Zylinder 2 abgestellten Position gezeigt. Es versteht sich, daß Arbeitszylinder zur Betätigung einer Halterung auch eingesetzt werden können, wenn diese die mit der Dichtkante des Kammerrakelkörpers zusammenenarbeitende Dichtfläche trägt oder wenn die Halterung geradlinig verfahren wird. In letzterem Falle müßte beispielsweise statt der Zugfeder 19 in den Figuren 2.1, 2.2 im Kammerrakelkörper 15 ein solcher Arbeitszylinder plaziert werden. Die Arbeitszylinder 38, 39 können als hydraulische oder pneumatische ausgeführt sein. Statt der Arbeitszylinder 38, 39 können beispielsweise auch elektrische Hubmagnete eingesetzt werden. Falls in diesem Falle für die Abstellbewegung die Schwerkraft der Halterungen 34, 36 nicht ausreicht, können an diese Zugfedern angesetzt werden.

Die Figuren 4.1 und 4.2 zeigen eine Kammerrakel 44, deren Farbkammer 45 von einem Kammerrakelkörper 46, einer Arbeitsrakel 47 und einer Schließleiste 48 begrenzt wird. Die Arbeitsrakel 47 ist an einer Halterung 49 befestigt, die mittels Lagerbolzen 50 schwenkbar am Kammerrakelkörper 46 gelagert ist. Die Halterung 49 ist zum Kammerrakelkörper 46 hin mittels einer Spaltdichtung, gebildet von einer Dichtfläche 51 der Halterung 49 und einer Dichtkante 52 am Kammerrakelkörper 46, abgedichtet. Die Arbeitsrakel 47 wird durch Kraftbeaufschlagung der Halterung 49 mittels einer sich am Kammerrakelkörper 46 abstützenden Druckfeder 53 an den einzufärbenden Zylinder 2 angedrückt.

Ähnlich wie beim Ausführungsbeispiel gemäß den Figuren 1.1 und 1.2 wird beim Abstellen der Kammerrakel 44 vom Zylinder 2 unter einer von der Druckfeder 53 ausgelösten Schwenkbewegung der Halterung 49 die Dichtfläche 51 von der Dichtkante 52 abgerückt und dabei die Spaltstelle dieser beiden Teile geöffnet. Hinzu kommt aber hier, daß die Abstellbewegung der Kammerrakel 44 vom Zylinder 2 eine Schwenkung derart beinhaltet, daß die Dichtkante 52 die tiefste Stelle der Farbkammer 45 einnimmt. Die Kippung kann durch eine entsprechende Bewegung des nicht gezeigten Kammerrakelbalkens, auf dem die Kammerrakel 44 angeordnet ist, ausgeführt werden. Die Kippung erübrigt sich, wenn die Farbkammer 13 konstruktiv so ausgeführt ist, daß die Dichtkante 52 von Haus aus an deren tiefsten Stelle liegt. In der in Fig. 4.2 gezeigten Stellung läuft die Farbkammer 45 völlig leer. Das hat einen gewissen selbstreinigenden Effekt. Es ist weiterhin von Vorteil, daß bei einem Ausbau der Kammerrakel 45 keine Farbe verlorengeht, da die ausgelaufene Farbe in einer Farbwanne aufgefangen und dem Farbkasten zugeführt wird.

Wie bereits angedeutet, können die beispielhaft angegebenen Rakel-, Dichtungs- und Betätigungsvarianten beliebig kombiniert werden.

## Patentansprüche

1. Kammerrakel (1) zur Einfärbung eines Vertiefungen zur Farbaufnahme aufweisenden Zylinders (2) einer Druckmaschine mit einer zum Zylinder (2) hin offenen Farbkammer (3,14,30,45), die von einem Kammerrakelkörper (4,15,31,46), mindestens einer Rakel (5,13,16,32,33,47) sowie stirnseitig von Seitenteilen begrenzt wird, wobei die Rakel (5,13,16,32,33,47) zwecks selbstätiger Nachstellung zur Verschleißkompensation am Kammerrakelkörper (4,15,31,46) bewegbar gelagert ist, **dadurch gekennzeichnet, daß** die bei der Rakelnachstellung relativ zueinander beweglichen, mit Farbe in Berührung kommenden Teile der Rakel (5, 13, 16, 32, 33, 47) und des Kammerrakelkörpers (4, 15, 31, 46) derart angeordnet sind, daß Sie bei der Abstellung der Kammerrakel oder der Rakel voneinander abrücken.

2. Kammerrakelkörper nach Anspruch 1, **dadurch gekennzeichnet, daß** die Rakel (5, 16, 32, 33, 47) und der Kammerrakelkörper (4, 15, 31, 46) jeweils ein dichtendes Element einer Dichtung enthalten und die dichtenden Elemente voneinander abrückbar sind.

3. Kammerrakel nach Anspruch 2, **dadurch gekennzeichnet, daß** die dichtenden Elemente im Rahmen ihrer Beweglichkeit zur Rakelnachstellung voneinander abrückbar sind.

4. Kammerrakel nach Anspruch 3, **dadurch gekennzeichnet, daß** die Rakel (5, 32, 33, 47) schwenkbar am Kammerrakelkörper (4, 31, 46) gelagert ist.

5. Kammerrakel nach Anspruch 3, **dadurch gekennzeichnet, daß** die Rakel (13, 16) schiebbar am Kammerrakelkörper (15) gelagert ist.

6. Kammerrakel nach Anspruch 4 oder 5, **dadurch gekennzeichnet, daß** die Rakel (5, 13, 16, 47) im Verlaufe der Abstellbewegung der Kammerrakel (1, 15, 46) vom Zylinder (2) unter Beaufschlagung mindestens eines Kraftelements (9, 19, 23, 24, 53) unter Trennung der dichtenden Elemente in Richtung auf den Zylinder (2) bewegbar ist.

7. Kammerrakel nach Anspruch 4 oder 5, **dadurch gekennzeichnet, daß** die Rakel (32, 33) von einem Kraftelement (38, 39) beaufschlagt unter Trennung der dichtenden Elemente vom Zylinder (2) weg bewegbar ist.

8. Kammerrakel nach einem der Ansprüche 2 bis 7, **dadurch gekennzeichnet, daß** die Kammerrakel (44) derart schwenkbar ist, daß ihr dichtendes Element die tiefste Stelle der Farbkammer (45) einnimmt.

9. Kammerrakel nach Anspruch 1, **dadurch gekennzeichnet, daß** die Rakel (13) mit Führungsflächen (27, 28) zwischen den Seitenflächen eines Längsschlitzes (22) des Kammerrakelkörpers (15) schiebbar gelagert und die Führungsflächen (27, 28) und die Seitenflächen voneinander abrückbar sind.

10. Kammerrakel nach Anspruch 9, **dadurch gekennzeichnet, daß** bei vom Zylinder (2) abgestellter Kammerrakel (12) die Rakel (13) unter Beaufschlagung von Kraftelementen (23, 24) mit ihren Führungsflächen (27, 28) aus dem Längsschlitz (22) heraustritt und lediglich mit mindestens zwei über die Führungsflächen (27, 28) überstehenden Haltestegen (25, 26) im Längsschlitz (22) gehalten wird.

11. Kammerrakel nach einem der Ansprüche 1 bis 10**, dadurch gekennzeichnet, daß** die Rakel eine Arbeitsrakel (5, 16, 40, 47) ist.

12. Kammerrakel nach einem der Ansprüche 1 bis 10, **dadurch gekennzeichnet, daß** die Rakel eine Schließrakel (13, 33) ist.

## Revendications

1. Structure de racle à chambre (1) pour l'encrage d'un cylindre (2), présentant des creux de réception d'encre, d'une machine à imprimer, comportant une chambre à encre (3, 14, 30, 45) qui est ouverte en direction du cylindre (2) et qui est délimitée par un corps (4, 15, 31, 46) de la structure de racle à chambre, par au moins une racle (5, 13, 16, 32, 33, 47) ainsi que, sur ses faces frontales, par des éléments latéraux, la racle (5, 13, 16, 32, 33, 47) étant montée déplaçable sur le corps (4, 15, 31, 46) de la structure de racle à chambre, en vue d'un réajustement automatique pour la compensation de l'usure, caractérisée en ce que les éléments de la racle (5, 13, 16, 32, 33, 47) et du corps (4, 15, 31, 46) de la structure de racle à chambre, qui se déplacent l'un par rapport à l'autre lors du réajustement de la racle et qui viennent en contact avec l'encre, sont disposés de telle sorte qu'ils s'écartent l'un de l'autre lors de la mise hors de contact de la structure de racle à chambre ou de la racle.

2. Structure de racle à chambre selon la revendication 1, caractérisée en ce que la racle (5, 16, 32, 33, 47) et le corps (4, 15, 31, 46) de la structure de racle à chambre comportent chacune un élément étanchéificateur d'une garniture d'étanchéité, et les éléments étanchéificateurs peuvent être écartés l'un de l'autre.

3. Structure de racle à chambre selon la revendication 2, caractérisée en ce que les éléments étanchéificateurs peuvent être écartés l'un de l'autre dans le cadre de leur possibilité de déplacement en vue du réajustement de la racle.

4. Structure de racle à chambre selon la revendication 3, caractérisée en ce que la racle (5, 32, 33, 47) est montée à pivotement sur le corps (4, 31, 46) de la structure de racle à chambre.

5. Structure de racle à chambre selon la revendication 3, caractérisée en ce que la racle (13, 16) est montée à coulissement sur le corps (15) de la structure de racle à chambre.

6. Structure de racle à chambre selon la revendication 4 ou 5, caractérisée en ce que la racle (5, 13, 16, 47), au cours du déplacement de la structure de racle à chambre (1, 15, 46) la dégageant de son contact avec le cylindre (2), est déplaçable en direction du cylindre (2), avec séparation des éléments étanchéificateurs, sous la sollicitation d'au moins un élément générateur de force (9, 19, 23, 24, 53).

7. Structure de racle à chambre selon la revendication 4 ou 5, caractérisée en ce que la racle (32, 33) est déplaçable dans un sens l'éloignant du cylindre (2), avec séparation des éléments étanchéificateurs, en étant sollicitée par un élément générateur de force (38, 39).

8. Structure de racle à chambre selon l'une des revendications 2 à 7, caractérisée en ce que la structure de racle à chambre (44) est montée pivotante d'une manière telle, que son élément étanchéificateur vienne se placer au point le plus bas de la chambre à encre (45).

9. Structure de racle à chambre selon la revendication 1, caractérisée en ce que la racle (13) est montée coulissante, par des surfaces de guidage (27, 28), entre les surfaces latérales d'une fente longitudinale (22) du corps (15) de la structure de racle à chambre, et les surfaces de guidage (27, 28) et les surfaces latérales peuvent être écartées les unes des autres.

10. Structure de racle à chambre selon la revendication 9, caractérisée en ce que, dans le cas où la structure de racle à chambre (12) est dégagée de son contact avec le cylindre (2), la racle (13) est sortie, par ses surfaces de guidage (27, 28), de la fente longitudinale (22), sous la sollicitation d'éléments générateurs de force (23, 24), et n'est retenue dans la fente longitudinale (22) qu'à l'aide d'au moins deux branches de retenue (25, 26) faisant saillie au-delà des surfaces de guidage (27, 28).

11. Structure de racle à chambre selon l'une des revendications 1 à 10, caractérisée en ce que la racle est une racle de travail (5, 16, 40, 47).

12. Structure de racle à chambre selon l'une des revendications 1 à 10, caractérisée en ce que la racle est une racle de fermeture (13, 33).

## Claims

1. Chambered doctor blade (1) for inking a cylinder (2) of a printing machine having depressions for receiving ink, having an ink chamber (3, 14, 30, 45) open towards the cylinder (2), which is defined by a chambered doctor blade body (4, 15, 31, 46), at least one doctor blade (5, 13, 16, 32, 33, 47) and at the ends by side parts, wherein the doctor blade (5, 13, 16, 33, 47) is movably mounted on the chambered doctor blade body (4, 15, 31, 46) for automatic adjustment to compensate for wear, characterised in that the parts of the doctor blade (5, 13, 16, 32, 33, 47) and of the chambered doctor blade body (4, 15, 31, 46) which are movable relatively to each other during doctor blade adjustment and which come into contact with ink are arranged in such a way that they move away from each other when the chambered doctor blade or the doctor blade are moved out of contact.

2. Chambered doctor blade body according to claim 1, characterised in that the doctor blade (5, 16, 32, 33, 47) and the chambered doctor blade body (4, 15, 31, 46) respectively contain a sealing element of a seal, and the sealing elements can be moved away from each other.

3. Chambered doctor blade according to claim 2, characterised in that the sealing elements can be moved away from each other within the scope of their movability for doctor blade adjustment.

4. Chambered doctor blade according to claim 3, characterised in that the doctor blade (5, 32, 33, 47) is mounted pivotably on the chambered doctor blade body (15).

5. Chambered doctor blade according to claim 3, characterised in that the doctor blade (13, 16) is mounted slidably on the chambered doctor blade body (15).

6. Chambered doctor blade according to claim 4 or 5, characterised in that the doctor blade (5, 13, 16, 47) can be moved in the course of the removal movement of the chambered doctor blade (1, 15, 46) away from the cylinder (2) under the action of at least one force element (9, 19, 23, 24, 53) with separation of the sealing elements in the direction of the cylinder (2).

7. Chambered doctor blade according to claim 4 or 5, characterised in that the doctor blade (32, 33), acted on by a force element (38, 39), can be moved with separation of the sealing elements away from the cylinder (2).

8. Chambered doctor blade according to one of claims 2 to 7, characterised in that the chambered doctor blade (44) can be pivoted in such a way that its sealing element occupies the deepest point of the ink chamber (45).

9. Chambered doctor blade according to claim 1, characterised in that the doctor blade (13) is mounted slidably with guide surfaces (27, 28) between the side surfaces of a longitudinal slot (22) of the chambered doctor blade (15), and the guide surfaces (27, 28) and the side surfaces can be moved away from each other.

10. Chambered doctor blade according to claim 9, characterised in that when the chambered doctor blade (12) is moved away from the cylinder (2), the doctor blade (13) emerges from the longitudinal slot (22) under the action of force elements (23, 24) with their guide surfaces (27, 28), and is held in the longitudinal slot (22) only with at least two holding bars (25, 26) projecting over the guide surfaces (27, 28).

11. Chambered doctor blade according to one of claims 1 to 10, characterised in that the doctor blade is a working doctor blade (5, 16, 40, 47).

12. Chambered doctor blade according to one of claims 1 to 10, characterised in that the doctor blade is a closure doctor blade (13, 33).
